# EUROPÄISCHE PATENTSCHRIFT

(11) **EP 2 981 661 B1**
(45) Veröffentlichungstag und Bekanntmachung des Hinweises auf die Patenterteilung: **13.05.2020**
(21) Anmeldenummer: 14723985.9
(22) Anmeldetag: 31.03.2014
(51) Int. Cl.: E04G 21/24, E04G 21/28, E04D 3/40

(54) **MODULAR AUFGEBAUTE MAUERKLAMMER UND ABDECK- UND HALTEVORRICHTUNG FÜR EINEN WETTERSCHUTZ VON MAUERKRONEN UND MAUERWERKEN**
MODULARLY DESIGNED WALL BRACKET AND COVERING AND HOLDING DEVICE FOR WEATHER PROTECTION OF CAPSTONES AND MASONRY
ATTACHE MURALE DE CONSTRUCTION MODULAIRE ET DISPOSITIF DE RECOUVREMENT ET DE MAINTIEN D'UNE PROTECTION DE COURONNEMENTS DE MURS ET DE MAÇONNERIES CONTRE LES INTEMPÉRIES

(30) Priorität: 04.04.2013 DE 102013103385
(43) Veröffentlichungstag der Anmeldung: 10.02.2016
(73) Patentinhaber: Hewerer, Klaus, 01239 Dresden (DE)
(72) Erfinder: Hewerer, Klaus, 01239 Dresden (DE)
(74) Vertreter: Sperling, Thomas
(86) Internationale Anmeldenummer: PCT/DE2014/100110
(87) Internationale Veröffentlichungsnummer: WO 2014/161530

(56) Entgegenhaltungen:
- BE-A6- 1 015 102
- DE-A1-102009 015 498
- DE-U1- 20 215 656
- FR-A1- 2 546 949
- JP-A- H1 018 531

## Beschreibung

Die Erfindung betrifft eine Abdeck- und Haltevorrichtung für einen Wetterschutz von Mauerkronen und Mauerwerken.

Das Anwendungsgebiet der Erfindung ist der Bereich Bau, speziell Mauer-, Wand- und Hochbau sowie Haus- und Galabau.

In der Bautechnik ist es einerseits notwendig, dass während der Bauphase von Gebäuden insbesondere Mauern und Wände vor Schlechtwettereinwirkung, wie dem Eindringen von Niederschlagswasser, zum Beispiel durch Regen oder Schnee, oder Feuchtigkeit geschützt werden müssen. Eine gesetzliche Norm dafür ist die DIN 18299. Andererseits ist auch ein Schutz vor zu starker Sonneneinwirkung notwendig, um zu schnelles Austrocknen von frisch gemauerten oder gegossenen Mauern und Wänden zu vermeiden.

Üblicherweise werden dazu verschiedene Planen oder Bahnen unterschiedlichster Materialien benutzt, oftmals auch Verpackungsabfälle von Baustoffen, die auf die Mauerkrone aufgelegt und meistens mit losen Baumaterialien, zum Beispiel Holzbohlen, Latten oder Mauersteinen oder deren Resten, beschwert werden.

Jedoch bieten diese Vorrichtungen praktisch keinerlei sichere Funktion für einen Nässeschutz, besonders bei Windeinwirkung. Schon bei relativ geringen Windstärken greift der Wind derart an der Abdeckplane oder -bahn und auch an den Beschwerungen selbst an, so dass diese verrutschen oder samt Bahn und Plane oft gänzlich von der Mauerkrone heruntergerissen werden, was dann zu weiteren Schäden, einschließlich schweren Personenschäden, führen kann. Weiterhin kann durch ungeeignete Beschwerungen beziehungsweise deren ungeeignete Beschaffenheit, zum Beispiel aufgrund von Graten oder Kanten, die Abdeckfolie beschädigt werden. Neben der bereits erwähnten erheblichen Unfallgefahr durch herunterfallende Beschwerungen verliert die Mauerabdeckung damit praktisch vollständig ihre schützende Funktion.

Zur Lösung dieses Problems finden sich im Stand der Technik verschiedene Lösungen. So ist aus der DE 202 15 656 U1 eine Abdeckvorrichtung für Flächen, insbesondere für die Oberseiten von teilfertigem Mauerwerk oder für oben offene Mauerkronen, bekannt, welche eine wasserabweisende oder wasserdichte Abdeckung aufweist, wobei die Abdeckung mittels wenigstens einer Klemmvorrichtung fixierbar ist. Eine derartige Klemmvorrichtung umfasst einen Träger und zwei Klemmbügel zum Erzeugen einer gegen die Mauerseitenfläche gerichteten Spannkraft. Jeder Klemmbügel umfasst wiederum eine elastische Klemmspange und eine Befestigungsaufnahme, durch die der Träger zum Abstützen des jeweiligen Klemmbügels am Träger hindurch steckbar ist. Dabei bildet die Längsachse des Trägers mit der Längsachse der Klemmspange im gelösten, das heißt im nicht gespannten Zustand des Klemmbügels, näherungsweise einen rechten Winkel. Im gespannten Zustand des Klemmbügels beträgt dieser Winkel zwischen 115° und 85°. Die zwei Klemmbügel können auf dem Träger in Richtung der Längsachse des Trägers verschiebbar sein; sie können jedoch auch an einer vorbestimmten Position mit zusätzlichen Fixiermitteln arretiert sein. Der Träger kann in Form einer Dachlatte ausgebildet sein, während die Klemmbügel aus Bandstahl, einem Blechstreifen, Kunststoff oder dergleichen hergestellt sein können.

Auch aus der EP 1 995 395 A2 ist eine Abdeckung für Mauerwerke, insbesondere für die Oberseite eines Mauerwerkes, bekannt. Bei dieser Abdeckung ist die Abdeckung an der Wand- beziehungsweise dem Mauerwerk mittels eines die Wand beziehungsweise die Mauerkrone übergreifenden Bogens anbringbar und befestigbar. Die Abdeckung ist als biegeweiche Meterware ausgebildet und weist in Abständen biegeelastische, insbesondere u-förmige oder Ω-förmige Klemmbögen auf. Diese Klemmbögen können sowohl aus Federbandstahl als auch aus faserverstärktem Kunststoff geformt sein. Die biegeweiche Meterware kann eine transparente Folie oder Plane sein.

Die DE 20 2008 015 924 U1 beschreibt eine mit einer U-förmigen Klammer fixierte wasserdichte und flexible Mauerwerksabdeckung. Die Klammer kann dabei insbesondere aus Metall bestehen, wobei vor allem rostfreier Stahl wie Federstahl verwendet wird.

Aus der DE 2009 015 498 A1 ist eine Mauerabdeckklammer bekannt, die bügel-, klammer-, haken-, krallen-, kreis-, bogen-, u-förmig oder ähnlich ausgebildet ist und durch eigenes Gewicht oder durch Klemmwirkung an der Mauer festgehalten wird. Auf diese Weise soll die Mauerabdeckklammer einen sicheren Halt einer Mauerabdeckung, die in Form von Planen oder Bahnen bestehen kann, garantieren.

Die Nachteile eines Teils der bisher bekannten Lösungen sind vor allem dergestalt, dass viele aus einem Teil konstruiert und hergestellt sind, es jedoch viele verschiedene Mauerstärken gibt. Das heißt, für jede Mauerstärke muss eine separate Lösung beziehungsweise ein gänzlich neues Teil hergestellt, gelagert und benutzt werden. Andere Einzellösungen, die dennoch auf irgendeine Art verstellbar sein sollen, werden den auf den Baustellen immer vorhandenen Schmutz- und Umwelteinflüssen und/oder den Sicherheitsanforderungen nicht gerecht und sind unbrauchbar. Ein weiterer Nachteil der ermittelten Lösungen ist, dass diese meist aus Metall bestehen, entweder aus rostfreiem Metall oder aus normalem Metall, zum Beispiel Federstahl, wobei diese Materialien durch Verzinken, Farbanstrich oder Ummantelung vor Rost geschützt werden müssen. Jedoch treten bereits bei der bestimmungsgemäßen Verwendung besonders der letztgenannten Vorrichtungen stets verschiedene Beschädigungen an diesen auf, weil zum Beispiel durch das Mauerwerk Kratzer an den Oberflächen der verwendeten Materialien entstehen, die diese dennoch rosten lassen. Gleichzeitig entstehen durch diese Kratzer auch Kanten und Grate, die wiederum die Abdeckfolien beschädigen und für den Nässeschutz unbrauchbar machen.
Ein weiterer Nachteil der Verwendung von Metallen besteht darin, dass diese zu den begehrten Zielen von Dieben zählen. Metalldiebstahl ist aufgrund steigender Rohstoff- und Schrottpreise in vielen Ländern ein zunehmendes Problem, erst recht auf Baustellen.

Ein weiterer Nachteil besteht darüber hinaus darin, dass bei den meisten bekannten Lösungen die eingesetzten Klemmvorrichtungen sehr schmal sind, das heißt eine sehr schmale Stegbreite haben, und zum Teil sogar nur aus einem einzelnen Drahtbügel bestehen. Derartige Lösungen sind ein Notbehelf, aber keine praxistaugliche Lösung, weil sich Klammern, Bügeln und Ähnliches mit schmaler Stegbreite bei Kraftangriff durch Wind in sich auf der Mauerkrone drehen und damit die Abdeckfolie nicht mehr sicher umfassen. Die Ursache liegt in der viel zu geringen beziehungsweise viel zu schmalen Auflagefläche der Haltevorrichtung auf der Abdeckplane. Die Abdeckung verliert damit ihre Funktion.

Ein weiterer Nachteil besteht darin, dass sich die vorhandenen Lösungen nicht oder nicht ausreichend beschriften lassen, was zum Beispiel für Materialkennzeichnungen, Größen- oder Typangaben oder für Werbezwecke notwendig oder vorteilhaft wäre.

Aus der JP H10 18531 A ist ein Wassertropfenfänger einer Mauerkrone für eine Brüstung bekannt. Dabei können Mauerkronen verschiedener Breite unter Anwendung einer Wasserabdeckung, die auf einer Haltevorrichtung aus einem äußeren Eckteil, einem inneren Eckteil und einem die beiden Eckteile verbindenden Verbindungsteil befestigt ist, abgedeckt werden. Dabei ist das Verbindungsteil derart geschnitten, dass es der Breite der Mauerkrone entspricht. Ähnliche Vorrichtungen sind auch aus der FR 2 546 949 A1 und der BE 1 015 102 A6 bekannt, wobei in diesen Fällen mehrteilige Haltevorrichtungen jeweils an der Oberseite der Mauerkrone verschraubt werden. Die Abdeckung wird oberhalb der Haltevorrichtungen platziert. Alle drei letztgenannten Vorrichtungen sind für einen dauerhaften Verbleib auf der Mauerkrone vorgesehen.

Der Erfindung liegt die Aufgabe zugrunde, eine Abdeck- und Haltevorrichtung für die Abdeckung von Mauerkronen und Mauerwerken zu schaffen, die einfach und schnell angebracht und entfernt werden kann, mehrfach verwendbar und bezüglich des eingesetzten Materials auch kostengünstig ist und gleichzeitig eine sichere Mauerabdeckung unter allen Wetter- und Witterungseinflüssen gewährleistet. Die genannten Nachteile aus dem Stand der Technik sollen dabei vermieden werden.

Diese Aufgabe wird mit der in Patentanspruch 1 genannten Erfindung vorteilhaft gelöst. Die Lösung besteht in einer Abdeck- und Haltevorrichtung für einen Wetterschutz von Mauerkronen und Mauerwerken, umfassend mindestens eine modular aufgebaute Mauerklammer für die Befestigung einer Abdeckung von Mauerkronen und Mauerwerken sowie eine Abdeckung aus einem flexiblen, wasserdichten und/oder vor UV-Strahlung geschütztem Material, die als darunterliegende Abdeckung mittels einer oder mehrerer Mauerklammern auf der Mauerkrone und an dem Mauerwerk fixierbar ist. Wesentliches Merkmal der Erfindung ist, dass die Mauerklammer modular aufgebaut und konstruiert ist, also aus einzelnen Teilen besteht. Die Mauerklammer umfasst zwei Schenkelteile und ein Querteil, die jeweils aus Kunststoff bestehen, wobei jedes Schenkelteil einerseits und das Querteil andererseits jeweils erste miteinander korrespondierende Verbindungselemente für eine Verbindung des jeweiligen Schenkelteils mit dem Querteil aufweisen. Erfindungsgemäß weist jedes Schenkelteil dafür einen Eckteil auf, der - von einem Schenkelbereich ausgehend - über eine abgerundete oder nicht abgerundete Ecke bis in einen Verbindungsbereich verläuft, in dem das erste Verbindungselement des Schenkelteils für die Verbindung mit mindestens einem endständigen ersten korrespondierenden Verbindungselement des Querteils ausgebildet ist, wobei der Verbindungsbereich spitz-, recht- oder stumpfwinkelig zum Schenkelbereich orientiert ist.

Durch die modulare Konstruktion der Mauerklammer werden mehrere Vorteile erzielt. Da alle Ziegelsteine, egal welcher Größe, stets die gleiche Höhe haben, können die Schenkelteile in der gleichen Größe für alle Mauer- und Wandstärken identisch hergestellt werden, was die Herstellkosten deutlich reduziert sowie eine Variabilität für den Kunden ermöglicht.

Die Mauerklammer kann dadurch in einfachster Weise, schnell, in hoher Stückzahl und Qualität bei geringen Kosten hergestellt werden. Außerdem besteht damit der Vorteil, dass durch die stets identischen Schenkelteile alle Mauerklammern auch immer die gleiche Spannkraft haben, egal welche Größe für das Querteil verwendet wird. Durch die modulare Konstruktion besteht weiterhin der Vorteil, dass nur das Querteil veränderlich ist und in der Größe der jeweiligen Mauer- oder Wandstärke unterschiedlich hergestellt werden muss. Auch besteht dadurch der Vorteil, dass durch die Verwendung eines anderen Querteils, das heißt in einer anderen Größe beziehungsweise Länge, auch Sondermaße von Mauerklammern in jeder beliebigen Größe hergestellt und eingesetzt werden können.

Als weiterer Vorteil ist zu nennen, dass die Mauerklammer und deren Bestandteile vollständig aus Kunststoff hergestellt sind. Das vermeidet von vornherein das bei allen Abdeckvorrichtungen aus Metall bestehende Problem des Metalldiebstahls und das Problem des Rostens. Außerdem hat die Mauerklammer aus Kunststoff gegenüber den Lösungen aus Metall den Vorteil eines sehr geringen Eigengewichts, was im Falle eines unerwarteten Herunterfallens keinerlei Schaden anrichtet oder Personen ernsthaft verletzt. Für die sichere Funktion der Mauerklammer ist diese so ausgebildet, dass sie sich durch ihr eigenes Gewicht und/oder durch Klemmwirkung selbst fixiert und die Abdeckfolie sicher hält. Die Klemmwirkung wird zum Beispiel durch die elastischen Schenkelteile allein und/oder durch eine insgesamt elastische Mauerklammer, in der auch das Querteil elastisch ist, erreicht.

In einer vorteilhaften Ausführungsform der Erfindung ist das Verbindungselement des jeweiligen Schenkelteils als Aufnahme, vorzugsweise als Kammer beziehungsweise kammerartige Aufnahme, ausgebildet, in die das endständige korrespondierende Verbindungselement des Querteils passend und zumindest in Längsrichtung des Querteils im montierten Zustand vollständig aufgenommen ist.

Durch die Verwendung von Kunststoff als Herstellungsmaterial besteht der Vorteil, dass für die Bestandteile der Mauerklammer auch unterschiedliche Materialien verwendet und/oder diese auch verschieden eingefärbt werden können. So kann zum Beispiel ein UV-Schutz oder ein Frostschutz seitens des Kunden gewählt werden, ohne dass an der Konstruktion der Mauerklammer irgendetwas geändert werden muss. Gleichzeitig besitzt damit die Mauerklammer ein elastisches Verhalten über einen großen Temperaturbereich und kann auch an senkrechten oder schrägen Mauerkronen angebracht werden.

Vorzugsweise ist das Querteil mit Durchbrüchen und/oder Versteifungen versehen. Wenn das Querteil mit Durchbrüchen versehen ist, besteht der Vorteil, dass Nässe, die sich zum Beispiel bei Regen darunter bildet, verdunsten kann. Durch Versteifungen besteht die Möglichkeit, dass das Querteil für jede Größe von Mauerstärken anforderungsgerecht hergestellt werden kann.

Gemäß einer weiteren bevorzugten Ausführungsform der Erfindung ist der Eckteil der Schenkelteile jeweils mit einer oder mehreren Versteifungen versehen, die über die Ecke verlaufen. Der Eckteil kann im Bereich der Ecke gegenüber dem übrigen Schenkelteil verdünnt ausgebildet sein. Über solche Versteifungen und/oder Verdünnungen kann die Elastizität beziehungsweise Steifheit des Eckteils und somit die Spannkraft der Mauerklammer gezielt eingestellt werden.

Die Montage der Mauerklammer erfolgt in der Regel durch ein Zusammenfügen des jeweiligen Schenkelteils mit dem Querteil durch einen Schlag per Hand, Hammer oder Ähnliches. An den jeweiligen Schenkelteilen ist im Bereich des Eckteils für ein Zusammenfügen des jeweiligen Schenkelteils mit dem Querteil durch einen Schlag per Hand, Hammer oder Ähnliches vorzugsweise jeweils eine extra Schlagfläche vorgesehen. Diese trägt dazu bei, dass beim Zusammenfügen weder Beschädigungen an der Mauerklammer verursacht werden noch sich die montierende Person dabei selbst verletzt. Die sichere dauerhafte Verbindung der Schenkelteile mit dem Querteil kann durch verschiedene Wege erreicht werden, zum Beispiel durch Verkeilen, Splinte, Presspassung oder durch zusätzliche miteinander korrespondierende Verbindungselemente an den Schenkelteilen einerseits und dem Querteil andererseits, zum Beispiel für das Verbinden mittels einer sogenannten Snap-in-Technik.

Gemäß einer bevorzugten Ausführungsform sind die Schenkelteile der Mauerklammer jeweils am unteren, das heißt vom Verbindungsbereich entfernten Ende an den Ecken abgerundet. Entsprechend einer vorteilhaften Weiterbildung der Erfindung weisen die Schenkelteile der Mauerklammer am unteren, das heißt vom Verbindungsbereich entfernten Ende jeweils ein Nagelloch auf.

Der große Vorteil der Erfindung besteht darin, dass die Mauerklammer so beschaffen ist, dass diese großflächig plan auf der darunterliegenden Abdeckung, zum Beispiel einer Mauerabdeckplane oder Abdeckfolie, aufbeziehungsweise anliegt und diese damit sicher gegen Wind und Wetterunbilden fixiert. Die Mauerklammer kann sich aufgrund der großflächigen Auflage auf der Abdeckfolie und Mauer nicht in sich verdrehen. Durch die flache Konstruktion ist außerdem gewährleistet, dass die Mauerklammer keine Angriffsfläche für Wind bietet und auch die in der Nähe tätigen Arbeiter nicht durch überstehende Konstruktionen behindert, wie es zum Beispiel bei der aus der DE 202 15 656 U1 bekannten Klemmvorrichtung der Fall ist, bei der beide Klemmbügel jeweils nur mit einer kleinen Auflagefläche auf der Abdeckung anliegen und im Übrigen zur Abdeckung und zum Mauerwerk seitlich beabstandet sind. Zudem ragt bei diesem Stand der Technik auch der (Quer-) Träger seitlich über das Mauerwerk und sogar über die zum überwiegenden Teil vom Mauerwerk beabstandeten Klemmbügel hinaus. In einer vorteilhaften Ausgestaltung der vorliegenden Erfindung sind die Schenkelteile und das Querteil der Mauerklammer so ausgebildet, dass der Schenkelbereich des Schenkelteils flach ausgebildet ist und auf der Abdeckung flächig aufbeziehungsweise anliegt und über den flach ausgebildeten und anliegenden Schenkelbereich hinaus weder Teile des Schenkelteils noch des Querteils die Mauer seitlich überragen und somit eventuelle Behinderungen beim Arbeiten oder bei der Bewegung auf der Baustelle vermieden werden.

Darüber hinaus besteht ein Vorteil der flächigen Konstruktion der Mauerklammer darin, dass auf den einzelnen Teilen, besonders auf den Schenkelteilen, verschiedene Markierungen, Größen- oder Typangaben oder Beschriftungen angebracht werden können, zum Beispiel als Werbung in Form von Aufklebern mit dem Firmenlogo und Ähnlichem. Die Mauerklammer kann daher als kostengünstige Werbefläche, zum Beispiel für eine Eigenwerbung der tätigen Baufirma, verwendet werden. Vorzugsweise weisen die Schenkelteile der Mauerklammer eine Beschriftungsfläche auf, die für entsprechende Materialkennzeichnungen, Größen- oder Typangaben, Werbezwecke oder Ähnliches verwendet werden kann.

In einer besonders vorteilhaften Ausführungsform der Erfindung überragen die Schenkelteile der Mauerklammer am unteren, das heißt vom Verbindungsbereich entfernten Ende, jeweils die Abdeckung, welche ihrerseits die Mauerkrone und beidseitig den oberen Bereich der jeweiligen Seitenwand des Mauerwerks überdeckt.

Neben den vorstehenden technischen Vorteilen bietet die erfindungsgemäße Mauerklammer auch ökonomische Vorteile, weil dadurch Nässe im Mauerwerk von Baubeginn an vermieden wird und das Mauerwerk nicht erst trocken gewohnt oder trocken geheizt werden muss. Das spart nicht nur nicht unerhebliche Heizkosten, sondern schützt auch die Umwelt und trägt dadurch zum Klimaschutz bei.

Durch die Verwendung von Kunststoff für die Mauerklammer besteht der Vorteil, dass die Mauerklammer völlig problemlos ökologisch recycelbar ist und somit wiederverwendet werden kann. Darüber hinaus besteht ein ökonomischer Vorteil für den Anwender darin, dass die Mauerklammer mehrfach und über lange Zeit verwendet werden kann.

Durch Ausbildung von Nagellöchern an den unteren Schenkelenden besteht der Vorteil, dass dort durch Einschlagen eines Nagels eine zusätzliche Arretierung und ein Halt der Mauerklammer bei Wetterunbilden, wie zum Beispiel bei Sturm und Orkan, oder wenn das Mauerwerk lange Zeit abgedeckt werden muss, zum Beispiel über Winter, gesichert ist. Die Position des Nagellochs ist dabei so vorteilhaft ausgeführt, dass der Nagel die Fuge trifft, aber nicht den Ziegelstein und diesen somit nicht beschädigt, ebenso nicht die Abdeckfolie.

Durch abgerundete Ecken an den unteren Schenkelenden besteht der Vorteil, dass Beschädigungen der Abdeckfolie beim Aufsetzen der Mauerklammer auf die Mauerkrone praktisch ausgeschlossen sind.

Gemäß einer weiteren vorteilhaften Ausführungsform der Erfindung sind die Schenkelteile nicht in sich starr, sondern weisen unterhalb des Eckteils ein Gelenk oder Scharnier auf, wodurch der Schenkelbereich des Schenkelteils oder zumindest die unteren Schenkelteile gegenüber dem Eckteil beweglich und einklappbar sind.

Weitere Einzelheiten und Vorteile der Erfindung ergeben sich aus der nachfolgenden Beschreibung von Ausführungsbeispielen mit Bezugnahme auf die zugehörigen Zeichnungen. Es zeigen:
- **Fig. 1:**: eine montierte, modular aufgebaute Mauerklammer,
- **Fig. 2:**: eine Innenansicht eines Schenkelteils der Mauerklammer vor einer Montage,
- **Fig. 3:**: ein Querteil der Mauerklammer vor der Montage,
- **Fig. 4:**: eine Außenansicht eines Schenkelteils der Mauerklammer vor der Montage und
- **Fig. 5:**: ein klappbares Schenkelteil der Mauerklammer.

Die **Figuren 1** bis **5** zeigen Ausführungsbeispiele einer Mauerklammer 1, bestehend aus zwei Schenkelteilen 2 und einem Querteil 3.

Wesentliches Merkmal der Erfindung ist, dass die Mauerklammer 1 modular aufgebaut und konstruiert ist, also aus einzelnen Teilen 2, 3 besteht. Das heißt, die Mauerklammer 1 besteht aus zwei Schenkelteilen 2, die jeweils einen Eckteil 4 mit Verbindungsbereich 5 aufweisen, und einem verbindenden Querteil 3, wobei die zwei Schenkelteile 2 jeweils zusammengefügt mit dem Querteil 3 die komplette Mauerklammer 1 ergeben, wie in **Fig. 1** gezeigt. Die dargestellte Dimensionierung ist nur auf eine Mauerstärke bezogen. Der Eckteil 4 verläuft - von einem Schenkelbereich 6 ausgehend - über eine abgerundete (wie in **Fig. 1** gezeigt) oder nicht abgerundete Ecke 4a bis in den Verbindungsbereich 5, in dem ein erstes Verbindungselement des Schenkelteils 2 für die Verbindung mit einem endständigen ersten korrespondierenden Verbindungselement des Querteils 3 ausgebildet ist, wobei der Verbindungsbereich 5 gemäß der Darstellung in **Fig. 1** annähernd rechtwinkelig beziehungsweise leicht spitzwinkelig zum Schenkelbereich 6 des Schenkelteils 2 orientiert ist. Für die sichere Funktion der Mauerklammer 1 ist diese so ausgebildet, dass sie sich durch ihr eigenes Gewicht und/oder durch Klemmwirkung selbst fixiert und die in Fig. 1 nicht dargestellte Abdeckung, zum Beispiel eine Abdeckfolie, sicher hält. Die Klemmwirkung wird zum Beispiel durch die elastischen Schenkelteile 2 allein und/oder durch eine insgesamt elastische Mauerklammer 1, in welcher auch das Querteil 3 elastisch ist, erreicht. Die Bestandteile 2, 3 der Mauerklammer 1, also die beiden Schenkelteile 2 und das Querteil 3, bestehen aus Kunststoff. Für die Bestandteile 2, 3 kann Kunststoff aus jeweils verschiedenem Material verwendet werden, der auch in verschieden eingefärbt sein kann.

Für das Zusammenfügen von den Schenkelteilen 2 und dem Querteil 3 ist, wie eine Innenansicht eines Schenkelteils 2 in **Fig. 2** zeigt, der Eckteil 4 des jeweiligen Schenkelteils 2 im Verbindungsbereich 5 mit einer kammerartigen Aufnahme 5a, im Folgenden als Kammer 5a bezeichnet, versehen. Die Kammer 5a bietet als erstes Verbindungselement 5a des Eckteils 4 eine passende Aufnahmemöglichkeit 5a für erste endständige korrespondierende Verbindungselemente 5b des Querteils 3, wobei das Querteil 3 in **Fig. 3** im nicht montierten Zustand dargestellt ist. Da das Querteil 3 für die Verbindung mit zwei Schenkelteilen 2 ausgebildet ist, weist es derartige erste endständige korrespondierende Verbindungselemente 5b beidseitig auf. Das Querteil 3 ist des Weiteren mit Durchbrüchen 7 und mit Versteifungen 8 versehen. Da das Querteil 3 mit Durchbrüchen 7 versehen ist, besteht der Vorteil, dass Nässe, die sich zum Beispiel bei Regen darunter bildet, verdunsten kann. Weiterhin kann das Querteil 3 durch Versteifungen 8 für jede Größe von Mauerstärken anforderungsgerecht hergestellt werden.

Die sichere dauerhafte Verbindung der beiden Schenkelteile 2 mit dem Querteil 3 kann durch verschiedene Wege erreicht werden, zum Beispiel durch Verkeilen, Splinte, Presspassung oder, wie in den **Figuren 2** und **3** gezeigt, durch zusätzliche miteinander korrespondierende Verbindungselemente 9 am jeweiligen Schenkelteil 2 einerseits und dem Querteil 3 andererseits, zum Beispiel für das Verbinden mittels einer sogenannten Snap-in-Technik. Gemäß der Darstellungen in den **Figuren 2** und **3** sind dabei die zusätzlichen Verbindungselemente 9 des jeweiligen Schenkelteils 2 zwei nach oben weisende Öffnungen 9 der Kammern 5a des Schenkelteils 2 (siehe **Fig. 2**), in die zwei auf den ersten Verbindungselementen 5b des Querteils 3 ausgebildete korrespondierende Vorsprünge 9 (siehe **Fig. 3**) einrasten.

Das Zusammenfügen der zwei Schenkelteile 2 mit dem Querteil 3 kann durch einen kräftigen Schlag per Hand, Hammer oder Ähnliches erfolgen. Um dabei keine Beschädigungen an der Mauerklammer 1 zu verursachen und sich dabei aber auch nicht selbst zu verletzen, ist an einem oder beiden Schenkelteilen 2 jeweils eine extra Schlagfläche 10 vorgesehen, die, wie die **Fig. 2** zeigt, durch mehrere rechteckige Vorsprünge 11 von innen abgestützt wird, die jeweils mit einer Kathete an der Schlagfläche 10 anliegen und mit der anderen Kathete auf dem Verbindungsbereich 5 des Eckteils 4 vom jeweiligen Schenkelteil 2 aufliegen. Die Schlagfläche 10 selbst ist in einer Außenansicht eines Schenkelteils 2 der Mauerklammer vor der Montage in **Fig. 4** dargestellt. Die Schenkelteile 2 der Mauerklammer 1 haben am unteren Ende, das heißt am vom Verbindungsbereich 5 abgewandten Ende, abgerundete Ecken 12 sowie ein sogenanntes Nagelloch 13. Die Schenkelteile 2 verfügen weiterhin über eine Beschriftungsfläche 14. Diese kann zum Beispiel für das Aufbringen von Werbung und Ähnlichem verwendet werden.

Durch die abgerundeten Ecken 12 an den unteren Schenkelenden besteht der Vorteil, dass Beschädigungen der Abdeckfolie beim Aufsetzen der Mauerklammer 1 auf die Mauerkrone praktisch ausgeschlossen sind. Durch die Nagellöcher 13 an den unteren Schenkelenden besteht der Vorteil, dass dort durch Einschlagen eines Nagels eine zusätzliche Arretierung und ein Halt der Mauerklammer 1 bei Wetterunbilden, wie zum Beispiel bei Sturm und Orkan oder wenn das Mauerwerk lange Zeit abgedeckt werden muss, zum Beispiel über Winter, gesichert ist. Die Position des Nagellochs 13 ist dabei so vorteilhaft ausgeführt, dass der Nagel die Fuge trifft, aber nicht den Ziegelstein und diesen somit nicht beschädigt, ebenso nicht die Abdeckfolie.

Die Fig. 5 zeigt eine weitere Ausführungsform für ein Schenkelteil 2 der Mauerklammer. Dabei sind die Schenkelteile 2 nicht in sich starr ausgebildet, sondern weisen unterhalb des Eckteils 4 ein Gelenk 15 oder Scharnier 15 auf. Dadurch sind der Schenkelbereich 6 des Schenkelteils 2 oder zumindest die unteren Schenkelteile gegenüber dem Eckteil 4 beweglich und einklappbar.

In dem Gelenk/Scharnier 15 ist mindestens eine Feder verbaut, zum Beispiel in Form einer Ring-, Schrauben-, Spiral- oder Torsionsfeder. Diese Feder ist so vorgespannt, dass die Schenkelbereiche 6 beziehungsweise die Schenkelenden bei Nichtbenutzung der Mauerklammer automatisch einklappen, das heißt unter das die Schenkelteile 2 verbindende Querteil 3 (in Fig. 5 nicht gezeigt) einklappen, sofern das Querteil gleich lang oder länger ist als die Schenkelteile 2 beziehungsweise die Schenkelbereiche 6.

Soll die Mauerklammer wieder benutzt werden, werden die eingeklappten Schenkelteile 2 durch Muskelkraft wieder geöffnet und die Mauerklammer kann wie gewohnt auf den Mauerkronen angebracht werden. Damit das zusätzliche Gelenk/Scharnier 15 dabei jedoch nicht überdrückt und frei durchdrehen kann, das heißt, damit also die Spannkraft der Mauerklammer wie gewohnt erhalten bleibt, ist an dem Gelenk/Scharnier 15 ein Anschlag 16 vorhanden. Dieser Anschlag 16 begrenzt den maximalen Bewegungsspielraum 17 (durch einen Pfeil angezeigt) der Schenkelbereiche 6 beziehungsweise Schenkelenden in dieser Richtung und garantiert damit die bestimmungsgemäße Verwendung der Mauerklammer. Die Spannkraft der Mauerklammer wird somit unverändert durch die elastischen Schenkelteile 2 garantiert. Die in dem Gelenk/Scharnier 15 vorgespannte Federspannung dient primär zum automatischen Einklappen der Schenkelbereiche 6 beziehungsweise Schenkelenden bei Nichtbenutzung der Mauerklammer, unterstützt aber auch die Spannkraft der Mauerklammer während der Benutzung insgesamt.

Die Vorteile durch die klappbare Anordnung sind:
- eine deutliche Verringerung des Platzbedarfs bei Lagerung und Nichtbenutzung der Mauerklammer,
- eine Verringerung des Platzbedarfs, was besonders bei mittleren und großen Baugrößen erfolgt,
- eine wesentliche Unterstützung einhändig ausgeführter Arbeitsabläufe aufgrund des automatischen Einklappens der Schenkelbereiche beziehungsweise Schenkelenden durch die Federspannung bei Nichtbenutzung, da so ein einhändiges Entfernen und Ablegen der Mauerklammer in einer Aufbewahrungsbox mühelos möglich ist, und
- eine zusätzliche Unterstützung der Spannkraft der Mauerklammer durch die Federspannung.

Alle sonstigen Eigenschaften der Mauerklammer bleiben dabei unverändert erhalten,wie auch die Möglichkeit des Anbringens von Werbeaufklebern.

### LISTE DER BEZUGSZEICHEN

- 1: Mauerklammer
- 2: Schenkelteile, Teil, Bestandteil (der Mauerklammer 1)
- 3: Querteil, Teil, Bestandteil (der Mauerklammer 1)
- 4: Eckteil (eines Schenkelteils 2)
- 4a: Ecke (des Eckteils 4)
- 5: Verbindungsbereich
- 5a: Verbindungselement; erstes (korrespondierendes) Verbindungselement des Schenkelteils 2, Aufnahmemöglichkeit, Kammer, kammerartige Aufnahme
- 5b: erstes (korrespondierendes) Verbindungselement des Querteils 3; endständiges korrespondierendes Verbindungselement des Querteils
- 6: Schenkelbereich des Schenkelteils 2
- 7: Durchbrüche
- 8: Versteifungen
- 9: zusätzliche miteinander korrespondierende Verbindungselemente (des Querteils 3 und des Schenkelteils 2), Öffnungen der Kammern 5a des Schenkelteils 2, korrespondierende Vorsprünge (des Querteils 3)
- 10: Schlagfläche
- 11: Vorsprünge
- 12: abgerundete Ecken
- 13: Nagelloch
- 14: Beschriftungsfläche
- 15: Gelenk, Scharnier
- 16: Anschlag
- 17: Bewegungsspielraum 17 der Schenkelbereiche 6 beziehungsweise Schenkelenden

## Patentansprüche

1. Abdeck- und Haltevorrichtung für einen Wetterschutz von Mauerkronen und Mauerwerken, umfassend mindestens eine modular aufgebaute Mauerklammer (1) für die Befestigung einer Abdeckung von Mauerkronen und Mauerwerken sowie eine Abdeckung aus einem flexiblen, wasserdichten und/oder vor UV-Strahlung geschütztem Material, die als darunterliegende Abdeckung mittels einer oder mehrerer Mauerklammern (1) auf der Mauerkrone und an dem Mauerwerk fixierbar ist, wobei die Mauerklammer zwei Schenkelteile (2) und ein Querteil (3) umfasst, die jeweils aus Kunststoff bestehen, **dadurch gekennzeichnet, dass** jedes Schenkelteil (2) einerseits und das Querteil (3) andererseits jeweils erste miteinander korrespondierende Verbindungselemente (5a, 5b) für eine Verbindung des jeweiligen Schenkelteils (2) mit dem Querteil (3) aufweisen, und wobei jedes Schenkelteil (2) einen Eckteil (4) aufweist, der - von einem Schenkelbereich (6) ausgehend - über eine abgerundete oder nicht abgerundete Ecke (4a) bis in einen Verbindungsbereich (5) verläuft, in dem das Verbindungselement (5a) des Schenkelteils (2) für die Verbindung mit mindestens einem endständigen korrespondierenden Verbindungselement (5b) des Querteils (3) ausgebildet ist, wobei der Verbindungsbereich (5) spitz-, recht- oder stumpfwinkelig zum Schenkelbereich (6) orientiert ist.

2. Abdeck- und Haltevorrichtung (1) nach Anspruch 1, **dadurch gekennzeichnet, dass** das Verbindungselement (5a) des Schenkelteils (2) eine Aufnahme (5a), vorzugsweise eine kammerartige Aufnahme (5a), ist, in die das endständige korrespondierende Verbindungselement (5b) des Querteils (3) passend und zumindest in Längsrichtung des Querteils (3) vollständig aufgenommen ist.

3. Abdeck- und Haltevorrichtung nach Anspruch 1 oder 2, **dadurch gekennzeichnet, dass** für die einzelnen Bestandteile (2, 3) Kunststoff aus jeweils verschiedenem und/oder verschieden eingefärbtem Material vorgesehen ist.

4. Abdeck- und Haltevorrichtung nach einem der Ansprüche 1 bis 3, **dadurch gekennzeichnet, dass** das Querteil (3) mit Durchbrüchen (7) und/oder Versteifungen (8) versehen ist.

5. Abdeck- und Haltevorrichtung nach einem der Ansprüche 1 bis 4, **dadurch gekennzeichnet, dass** der Eckteil (4) der Schenkelteile (2) mit einer oder mehreren Versteifungen (8) versehen ist, die über die Ecke verlaufen.

6. Abdeck- und Haltevorrichtung nach einem der Ansprüche 1 bis 5, **dadurch gekennzeichnet, dass** der Eckteil (4) im Bereich der Ecke (4a) gegenüber dem übrigen Schenkelteil (2) verdünnt ausgebildet ist.

7. Abdeck- und Haltevorrichtung nach einem der Ansprüche 1 bis 6, **dadurch gekennzeichnet, dass** an den Schenkelteilen (2) im Bereich des Eckteils (4) für ein Zusammenfügen des jeweiligen Schenkelteils (2) mit dem Querteil (3) durch einen Schlag per Hand, Hammer oder Ähnliches jeweils eine extra Schlagfläche (10) vorgesehen ist.

8. Abdeck- und Haltevorrichtung nach einem der Ansprüche 1 bis 7, **dadurch gekennzeichnet, dass** die Schenkelteile (2) nicht in sich starr sind, sondern unterhalb des Eckteils (4) ein Gelenk (15) oder Scharnier (15) aufweisen, wodurch der Schenkelbereich (6) des Schenkelteils oder zumindest die unteren Schenkelteile gegenüber dem Eckteil (4) beweglich und einklappbar sind.

9. Abdeck- und Haltevorrichtung nach einem der Ansprüche 1 bis 8, **dadurch gekennzeichnet, dass** die Schenkelteile (2) der Mauerklammer (1) am unteren, das heißt vom Verbindungsbereich (5) entfernten Ende die Abdeckung überragen.

10. Abdeck- und Haltevorrichtung nach Anspruch 9, **dadurch gekennzeichnet, dass** die Schenkelteile (2) der Mauerklammer (1) am unteren, das heißt vom Verbindungsbereich (5) entfernten Ende ein Nagelloch (13) aufweisen, wobei die Position des Nagellochs (13) so ausgeführt ist, dass der Nagel eine Fuge trifft, aber nicht einen Ziegelstein und weder diesen noch die Abdeckung beschädigt.

## Claims

1. Covering and holding device for weather protection of wall copings and masonry, comprising at least one wall bracket (1) with a modular structure for attaching a cover over copings and masonry, as well as a cover constructed from a material that is flexible, watertight and/or protected from UV radiation that can be fixed in position as a subjacent cover on the wall coping and the masonry using one or more wall brackets (1), wherein the wall bracket exhibits two leg sections (2) and one transverse section (3), each of which are constructed from plastic, **characterised in that** each leg section (2) on the one side and the transverse section (3) on the other each exhibit initial connection elements (5a, 5b) that mate with one another for connecting the respective leg section (2) with the transverse section (3), and wherein each leg section (2) exhibits a corner section (4) that - starting from a leg area (6) - passes over a rounded off or non-rounded off corner (4a) and into a connection area (5), in which the connecting element (5a) of the leg section (2) is constructed for connection with at least one final corresponding connection element (5b) of the transverse section (3), wherein the connection area (5) is oriented at an acute angle, right angle or obtuse angle to the leg area (6).

2. Covering and holding device (1) according to claim 1, **characterised in that** the connecting element (5a) of the leg section (2) is a mounting fixture (5a), preferably a chamber-like mounting fixture (5a), that fully incorporates the final corresponding connecting element (5b) of the transverse section (3) appropriately and at least in the longitudinal direction of the transverse section (3).

3. Covering and holding device according to claim 1 or 2, **characterised in that** plastic produced from different material and/or material of different colour is used for the individual components (2, 3).

4. Covering and holding device according to one of the claims 1 to 3, **characterised in that** the transverse section (3) includes openings (7) and/or reinforcements (8).

5. Covering and holding device according to one of the claims 1 to 4, **characterised in that** the corner section (4) of the leg sections (2) is equipped with one or more reinforcements (8) that run over the corner.

6. Covering and holding device according to one of the claims 1 to 5, **characterised in that** the corner section (4) is constructed thinner in the area of the corner (4a) relative to the remaining leg section (2).

7. Covering and holding device according to one of the claims 1 to 6, **characterised in that** an extra striking surface (10) is provided on the leg sections (2) in the area of the corner section (4) for joining the respective leg section (2) with the transverse section (3) by a strike of the hand, hammer or similar.

8. Covering and holding device according to one of the claims 1 to 7, **characterised in that** the leg sections (2) are not rigid in themselves, but rather exhibit a joint (15) or hinge (15) below the corner section (4), which means that the leg area (6) of the leg section or at least the lower leg sections can be moved and folded in relative to the corner section (4).

9. Covering and holding device according to one of the claims 1 to 8, **characterised in that** the leg sections (2) of the wall bracket (1) project beyond the lower end, i.e. the end furthest away from the connection area (5), of the cover.

10. Covering and holding device according to claim 9, **characterised in that** the leg sections (2) of the wall bracket (1) exhibit a nail hole at the lower end, i.e. the end furthest away from the connection area (5), wherein the position of the nail hole (13) is chosen in such a way that the nail hits a gap, but not a brick and therefore damages neither this nor the cover.

## Revendications

1. Dispositif couvrant et de retenue pour une protection intempéries des couronnements muraux et maçonneries, comprenant au moins une agrafe murale (1) modulaire pour fixer un dispositif couvrant pour couronnements muraux et maçonneries, ainsi qu'un dispositif courant composé d'un matériau flexible, étanche à l'eau et/ou protégé contre le rayonnement ultraviolet, dispositif qui en tant que dispositif couvrant sous-jacent peut être immobilisé au moyen d'une ou plusieurs agrafes (1) sur le couronnement mural et contre la maçonnerie, sachant que l'agrafe murale comprend deux branches (2) et une partie transversale (3) chacune en matière plastique, **caractérisé en ce que** chaque branche (2) d'une part et la partie transversale (3) d'autre part présentent chacune des premiers éléments de jonction (5a, 5b) s'épousant mutuellement pour établir une jonction de la branche (2) respective avec la partie transversale (3), et sachant que chaque branche (2) présente une partie en coin (4) qui - partant d'une zone (6) de branche - va via un angle (4a) arrondi ou non arrondi jusque dans une zone de jonction (5) dans laquelle l'élément de jonction (5a) de la branche (2) est configuré pour établir la jonction avec au moins un élément de jonction (5b), l'épousant à l'extrémité, de la partie transversale (3), sachant que la zone de jonction (5) est orientée en angle aigu, angle droit ou angle obtus par rapport à la zone (6) de branche.

2. Dispositif couvrant et de retenue (1) selon la revendication 1, **caractérisé en ce que** l'élément de jonction (5a) de la branche (2) est un réceptacle (5a), de préférence un réceptacle (5a) du type compartiment, dans lequel l'élément de jonction (5b), l'épousant à l'extrémité, de la partie transversale (3), est entièrement logé de manière adaptée et au moins entièrement dans le sens longitudinal de la partie transversale (3).

3. Dispositif couvrant et de retenue selon la revendication 1 ou 2, **caractérisé en ce que** pour les différents composants (2, 3) est prévu du plastique provenant d'un matériau respectivement différent et/ou teinté différemment.

4. Dispositif couvrant et de retenue selon l'une des revendications 1 à 3, **caractérisé en ce que** la partie transversale (3) est munie de trous traversants (7) et/ou de nervures de raidissement (8).

5. Dispositif couvrant et de retenue selon l'une des revendications 1 à 4, **caractérisé en ce que** la partie en coin (4) des branches (2) est munie d'une ou plusieurs nervures de raidissement (8) dont le tracé franchit l'angle.

6. Dispositif couvrant et de retenue selon l'une des revendications 1 à 5, **caractérisé en ce que** la partie en coin (4) est configurée amincie, dans la zone de l'angle (4a), comparée au reste de la branche (2).

7. Dispositif couvrant et de retenue selon l'une des revendications 1 à 6, **caractérisé en ce que** contre les branches (2), dans la zone de la partie en coin (4) est prévue chaque fois une surface de frappe (10) spécialement destinée à l'assemblage de la branche (2) respective avec la partie transversale (3) en frappant de la main, avec un marteau ou similaire.

8. Dispositif couvrant et de retenue selon l'une des revendications 1 à 7, **caractérisé en ce que** les branches (2) ne sont pas rigides en soi mais qu'elles présentent, en dessous de la partie en coin (4), une articulation (15) ou charnière (15) faisant que la zone (6) de la branche ou au moins les parties inférieures de la branche sont mobiles et repliables par rapport à la partie en coin (4).

9. Dispositif couvrant et de retenue selon l'une des revendications 1 à 8, **caractérisé en ce que** les branches (2) de l'agrafe murale (1) dépassent la couverture à l'extrémité inférieure, c'est-à-dire à l'extrémité distante de la zone de jonction (5).

10. Dispositif couvrant et de retenue selon la revendication 9, **caractérisé en ce que** les branches (2) de l'agrafe murale (1) présentent un trou à clou (13) à l'extrémité inférieure c'est-à-dire distante de la zone de jonction (5), sachant que la position du trou à clou (13) est définie de sorte que le clou percute un joint mais pas une brique, et qu'ainsi il n'endommage ni la brique ni la couverture.
